# EUROPÄISCHE PATENTSCHRIFT

(11) **EP 4 178 404 B1**
(45) Veröffentlichungstag und Bekanntmachung des Hinweises auf die Patenterteilung: **17.12.2025**
(21) Anmeldenummer: 21739392.5
(22) Anmeldetag: 07.07.2021
(51) Int. Cl.: A47K 7/02, A47K 7/03, A47K 7/04, A47K 7/06

(54) **ANORDNUNG MIT RUNDBÜRSTE**
ARRANGEMENT WITH A ROUND BRUSH
AGENCEMENT AVEC BROSSE RONDE

(30) Priorität: 09.07.2020 AT 505942020
(43) Veröffentlichungstag der Anmeldung: 17.05.2023
(73) Patentinhaber: Strasser, Karl Werner, 9800 Spittal an der Drau (AT)
(72) Erfinder: Strasser, Karl Werner, 9800 Spittal an der Drau (AT)
(74) Vertreter: Beer & Partner Patentanwälte KG
(86) Internationale Anmeldenummer: PCT/EP2021/068787
(87) Internationale Veröffentlichungsnummer: WO 2022/008580

(56) Entgegenhaltungen:
- AT-A4- 504 510
- DE-U1- 20 312 320
- US-A1- 2011 145 986

## Beschreibung

Die Erfindung betrifft eine Anordnung mit den Merkmalen des einleitenden Teils von Anspruch 1.

Aus US 7,762,762 B2 ist eine Rundbürste bekannt, die mit Hilfe eines durch strömendes Wasser angetriebenen Motors in Drehung versetzt wird. Das Wasser tritt aus Öffnungen, die in der Wand einer Kammer, die den Rotor aufnimmt, vorgesehen sind, aus und wird der Rundbürste von außen her zugeführt. In US 7,762,762 B2 ist auch eine Ausführungsform eines Gerätes mit einem sich drehenden Düsenkopf bekannt, der nach Art eines Springbrunnens ausgebildet ist. Der Düsenkopf wird in Drehung versetzt und mit Wasser durch seine hohe Welle beaufschlagt.

Aus US 6,702,038 B1 ist ein hydraulischer Motor für das Antreiben sich drehender Werkzeuge bekannt. Als Werkzeuge sind unter anderem Rundbürsten erwähnt. Das Wasser, welches den Motor antreibt, tritt seitlich durch Öffnungen aus dem Gehäuse des Motors aus und wird der Rundbürste zugeführt. Vorgeschlagen wird, eine Hülse vorzusehen, um die Zufuhr von Wasser zu der Rundbürste zu verbessern.

Bekannt ist auch eine durch einen hydraulischen Motor (Turbine) angetriebene Einrichtung mit einer Rundbürste, die unter der Bezeichnung "Renovator" vertrieben wird. Die Rundbürste ist zur Pflege von Tieren, zum Autowaschen und dgl. verwendbar. Diese handgehaltene Rundbürste wird mit Hilfe einer durch Wasser angetriebenen Turbine in Drehung versetzt. Wasser tritt in Form sich im Kreis bewegender Wasserstrahlen aus dem bürstenseitigen Ende des Turbinengehäuses aus.

US 2011/014986 A1 offenbart ein Gerät mit mehreren Rundbürsten und einem Drehantrieb für die Rundbürsten. Die Rundbürsten sind an einem Träger angeordnet. An dem Träger sind zwei Bügel, die als Handgriffe dienen, vorgesehen. Die Bügel sind mit Abstand von den Rundbürsten an den Schmalseiten des gehäuseartigen Trägers angeordnet und werden beim Benützen der Rundbürsten nicht verwendet.

AT 504 510 A4 betrifft eine Reinigungs- und Massageeinrichtung mit einer Tellerbürste, der ein elektrischer Anrieb zugeordnet ist. Vorgesehen ist auch eine Rundbürste zum Reinigen von Füßen. Ein der Tellerbürste oder der Rundbürste zugeordneter Bügel ist an der Reinigungs- und Massageeinrichtung nicht vorgesehen.

Aus DE 203 12 320 U1 ist ein wasserdruckangetriebenes Fußreinigungsgerät mit einer drehangetriebenen Rundbürste bekannt. Die Rundbürste ragt frei und ohne zusätzliche Bauteile von der Wand, an welcher die Rundbürste befestigt ist, weg.

Der Erfindung liegt die Aufgabe zugrunde, eine Anordnung der eingangs genannten Gattung so weiter zu bilden, dass sie für das Waschen von Füßen vorteilhaft verwendet werden kann.

Gelöst wird diese Aufgabe erfindungsgemäß mit einer Anordnung, die die Merkmale von Anspruch 1 aufweist.

Die erfindungsgemäße Anordnung kann ohne die Hilfe Dritter verwendet werden, wenn die Person, deren Füße gewaschen werden sollen, beispielsweise körperlich behindert ist.

Da bei der erfindungsgemäßen Anordnung die Rundbürste mit einem Drehantrieb an einem Träger angeordnet ist, kann sie an beliebigen Stellen aufgestellt, befestigt oder eingebaut werden. Durch den bei der erfindungsgemäßen Anordnung vorgesehenen Bügel, welcher an dem Träger angeordnet ist, ergibt sich die Möglichkeit, die Füße beim Waschen, insbesondere wenn die Fußsohle gewaschen werden soll, auf den Bügel aufzusetzen. So werden übermäßige Belastungen der Rundbürste selbst vermieden. Dies tritt insbesondere dann vorteilhaft ein, wenn der Bügel im Bereich der Rundbürste oberhalb der Drehachse der Rundbürste vorgesehen ist.

Trotzdem ist bei der erfindungsgemäßen Anordnung die Rundbürste gut zugänglich, sodass die Zehen und die Oberseite des Fußes (der Rist) und auch der Fersenbereich ohne weiteres gewaschen werden können, da die Rundbürste unterhalb des Bügels seitlich, von unten und von vorne her zugänglich ist.

In einer Ausführungsform ist der Bügel ein im Wesentlichen U-förmiger Bügel, was den Vorteil hat, dass der Bügel an die Form der Rundbürste angepasst sein kann.

In einer praktischen Ausführungsform ist der Bügel über seine Schenkel an dem Träger der Anordnung befestigt, sodass hinreichende Stabilität gegeben ist.

Der Steg des Bügels ist gekrümmt, insbesondere im Wesentlichen kreisbogenförmig gekrümmt, sodass die Form des Bügels an die Form der Rundbürste gut angepasst werden kann.

Erfindungsgemäß ist die Welle, und damit die Drehachse, der Rundbürste im Wesentlichen horizontal ausgerichtet und auch ist der Bügel im Wesentlichen horizontal, wenn die Anordnung in ihrer Gebrauchsstellung ist.

Das Reinigen der Unterseite eines Fußes (Fußsohle) ist einfach möglich, da bei der erfindungsgemäßen Anordnung der obere Teil der Rundbürste den Bügel durchgreift und über den Bügel nach oben übersteht.

Wenn gemäß einem Vorschlag der Erfindung vorgesehen ist, dass das freie, dem Drehantrieb gegenüberliegende Ende der Rundbürste über den, beispielsweise gekrümmten, Steg des Bügels vorsteht, ist das freie Ende der Rundbürste gut zugänglich und erlaubt das Waschen von Füßen im Bereich der Zehen und im Bereich des Ristes.

Bei der Erfindung ist vorgesehen, dass der Bügel eine Breite aufweist, die im Wesentlichen gleich groß ist wie der Durchmesser der Rundbürste.

In einer praktischen Ausführungsform ist der Träger als Gehäuse ausgebildet, sodass die Möglichkeit besteht, Armaturen (Absperrund Regelorgane) und Leitungen innerhalb des Gehäuses unterzubringen.

Wenn die erfindungsgemäße Anordnung aufzustellen ist, weist der Träger einen Fußteil auf.

Auch der Einbau der erfindungsgemäßen Anordnung in eine Dusche oder Ähnliches ist möglich. Die Ausführungsform mit dem Fußteil erlaubt nicht nur das freie Aufstellen der erfindungsgemäßen Anordnung, sondern auch eine Unterputzverlegung der erfindungsgemäßen Anordnung vor dem Verlegen von Fliesen.

Beispielsweise sind in dem Fußteil Löcher vorgesehen, durch die Schrauben gesteckt werden können, um die Anordnung beispielsweise auf einem Untergrund aus Beton, Fliesen oder Holz zu befestigen. Wenn die Anordnung im Freien aufgestellt werden soll, können zum Befestigen Schraubheringe verwendet werden.

Um die Unterseite der Rundbürste beim Reinigen der Oberseite (des Ristes) von Füßen gut zugänglich zu machen, ist in einer Ausführungsform der Erfindung vorgesehen, dass zwischen dem Fußteil und der Rundbürste ein Freiraum vorliegt.

Um die erfindungsgemäße Anordnung mit Wasser, beispielsweise aus einer Wasserleitung, zu versorgen, kann vorgesehen sein, dass an dem Gehäuse ein Anschluss für strömendes Wasser vorgesehen ist und dass eine Leitung vorgesehen ist, die von dem Anschluss zu dem Motor, der beispielsweise eine Turbine ist, des Drehantriebes führt.

In einer Ausführungsform der Erfindung ist vorgesehen, dass dem Gehäuse ein Behälter mit wenigstens einem Raum für Flüssigseife und/oder Desinfektionsmittel zugeordnet ist. Dies erlaubt es, das Waschen der Füße wirksamer zu gestalten und/oder die Füße, beispielsweise nach dem Waschen, zu desinfizieren.

Bei dieser Ausführungsform bewährt es sich, wenn vorgesehen ist, dass der Behälter an dem Gehäuse abnehmbar angesetzt ist.

Um Flüssigseife und/oder Desinfektionsmittel durch den Bügel austreten zu lassen, kann in einer Ausführungsform der Erfindung vorgesehen sein, dass der Bügel hohl ist und in dem Bügel Austrittsöffnungen für Flüssigseife und/oder Desinfektionsmittel vorgesehen sind. Diese Austrittsöffnungen sind in einer bevorzugten Ausführungsform an der in Gebrauchslage der Anordnung unteren Seite des Bügels vorgesehen.

Dabei kann gemäß einem Vorschlag der Erfindung vorgesehen sein, dass die Austrittsöffnungen als Düsen ausgebildet oder mit Düsen versehen sind.

Das Ansetzen des Behälters gestaltet sich besonders einfach, wenn an dem Gehäuse, insbesondere an dessen in Gebrauchslage oberen Wand, wenigstens ein Anschluss für einen Behälter vorgesehen ist, sodass das in dem Behälter enthaltene Mittel einfach zugeführt werden kann. Dabei bewährt es sich, wenn gemäß einem Vorschlag der Erfindung wenigstens eine Leitung vorgesehen ist, die von dem Anschluss an dem Gehäuse zu dem an dem Gehäuse befestigten Ende wenigstens eines der Schenkel des Bügels führt.

Um das Zuführen von Reinigungsmittel (Flüssigseife) und/oder Desinfektionsmittel zu verbessern, kann der Behälter mit einer Pumpe, die durch einen Druckknopf, der beispielsweise als verformbarer Balg ausgebildet ist, betätigbar ist, ausgestattet sein.

Um das Nachfüllen von Reinigungs- und/oder Desinfektionsmittel zu vereinfachen, ist in einer Ausführungsform vorgesehen, dass der Behälter eine, vorzugsweise verschließbare, Füllöffnung aufweist.

Um die Stabilität der erfindungsgemäßen Anordnung zu verbessern, kann der Träger, insbesondere das Gehäuse der Anordnung, mit einer Platte, die auf der der Rundbürste gegenüberliegenden Seite des Trägers angeordnet ist, verbunden sein.

In einer Ausführungsform der Erfindung kann vorgesehen sein, dass der Träger und/oder der Fußteil der erfindungsgemäßen Anordnung aus kunststoffbeschichteten Metallteilen (Metallplatten) ausgebildet ist/sind.

Wenn gemäß einem Vorschlag der Erfindung der Motor des Drehantriebes eine durch strömendes Wasser angetriebene Turbine ist, ergibt sich die Wirkung einer Rutschkupplung, die eine Beschädigung des Motors verhindert, wenn die Rundbürste unabsichtlich aufgehalten wird, also stehen bleibt.

Wasser tritt in einer Ausführungsform der Erfindung durch eine Öffnung an dem rundbürstenseitigen Ende des Motorgehäuses, durch welche Öffnung auch die Welle der Rundbürste geführt ist, aus. So gelangt Wasser wirksam zu dem radial inneren Bereich der Rundbürste und verteilt sich gut.

Von Vorteil ist bei einer bevorzugten Ausführungsform der erfindungsgemäßen Anordnung, dass Wasser mit einer Strömung aus der Öffnung des Motorgehäuses, durch welche die Welle der Rundbürste ragt, mit einer Strömung austritt, die im Wesentlichen parallel zur Drehachse (Achse der Welle der Rundbürste) ausgerichtet ist.

Weiters ist es bei einer bevorzugten Ausführungsform der erfindungsgemäßen Anordnung von Vorteil, dass Wasser aus der Öffnung des Motorgehäuses, durch welche die Welle der Rundbürste ragt, im Bereich der Welle der Rundbürste austritt.

Beispielsweise tritt Wasser aus dem Motorgehäuse durch einen ringförmigen Spalt, der zwischen der Welle der Rundbürste und der Öffnung des Motorgehäuses, durch welche die Welle der Rundbürste ragt, vorgesehen ist, in Richtung auf die Rundbürste hin aus.

Um die Zufuhr von Wasser zur Rundbürste noch wirksamer zu gestalten, kann vorgesehen sein, dass die Welle der Rundbürste hohl ausgebildet ist, und dass in der Wand der Welle Öffnungen vorgesehen sind. Bei dieser Ausführungsform tritt ein Teil des Wassers, welches aus dem Motorgehäuse austritt, in die hohle Welle ein, sodass der Innenraum der Welle mit Wasser beaufschlagt wird. So ist eine gleichmäßige Zufuhr von Wasser zu der Rundbürste möglich, da der Innenraum der Welle mit dem Innenraum des Motorgehäuses des Drehantriebes (indirekt) kommuniziert.

In einer praktischen Ausführungsform kann vorgesehen sein, dass der Träger Teil eines Duschpaneels, eines Bidets oder einer Duschtasse ist.

Weiters besteht die Möglichkeit, die erfindungsgemäße Anordnung in eine, beispielsweise frei stehende, Gartendusche zu integrieren. In diesem Fall kann die Anordnung über einen Gartenschlauch mit Wasser versorgt werden.

In einer praktischen Ausführungsform weist die Rundbürste einen im Wesentlichen zylinderförmigen Bereich auf.

In einer praktischen Ausführungsform kann weiters vorgesehen sein, dass das freie Ende der Rundbürste im Wesentlichen halbkugelförmig ausgebildet ist.

Um die erfindungsgemäße Anordnung, wenn diese nicht fix eingebaut ist, sicher festzuhalten, kann an dem Träger auf dessen von der Rundbürste abgewandten Seite wenigstens ein Saugnapf vorgesehen sein. Diese Ausführungsform erlaubt eine sichere Befestigung der erfindungsgemäßen Anordnung an im Wesentlichen frei wählbaren Stellen, beispielsweise in verfliesten Räumen.

Um das Austauschen der Rundbürste gegen Bürsten anderer Form und/oder Bürstenqualität zu ermöglichen, kann die Rundbürste mit dem Drehantrieb lösbar verbunden, beispielsweise verschraubt, sein. Die Verbindung der Rundbürste mit dem Drehantrieb kann auch als Steckkupplung oder als Kupplung nach Art eines Bajonettverschlusses ausgebildet sein.

Die Zufuhr von Wasser zu der erfindungsgemäßen Anordnung kann durch einen fixen Anschluss an eine (Haus-)Wasserleitung oder durch einen Anschluss mit Hilfe eines flexiblen Schlauches (Schlauch nach Art von Schläuchen von Handbrausen) erfolgen. Mit Vorteil kann die erfindungsgemäße Anordnung an eine Duscharmatur, insbesondere an den Mischer zum Einstellen der Temperatur des zugeführten Wassers (Thermostatmischer) angeschlossen sein.

Der Träger der erfindungsgemäßen Anordnung kann mit Hilfe eines Montagebleches unmittelbar an Fliesen, gegebenenfalls abnehmbar, befestigt werden.

Um die Bedienung, insbesondere die Inbetriebnahme und die Außerbetriebnahme der erfindungsgemäßen Anordnung, zu vereinfachen, kann ein, beispielsweise mit einem Fuß betätigbares, Pedal vorgesehen sein. Das Pedal ist bevorzugt unterhalb der Rundbürste angeordnet und steht seitlich und vorne über die Rundbürste vor, so dass es beim Betätigen gut zugänglich ist. Beispielsweise wird durch Niederdrücken des Pedals ein Absperrorgan geöffnet und Wasser strömt zu dem Drehantrieb und weiter zu der sich dann drehenden Rundbürste. Das beispielsweise U-förmige Pedal ist in einer bevorzugten Ausführungsform an den Träger, insbesondere dem Gehäuse, um eine horizontale Achse schwenkbar gelagert. Es kann vorgesehen sein, dass das Pedal nach dem Niederdrücken (nach unten Schwenken) in seiner das Absperrorgan offenhaltende Stellung bleibt. Zum Schließen des Absperrorgans wird das Pedal wieder angehoben (nach oben geschwenkt). In einer abgeänderten Ausführungsform wird das Pedal von einer Feder in seine Stellung, die dem geschlossenen Absperrorgan entspricht, also im Sinne des Schwenkens nach oben, belastet.

Weitere Einzelheiten und Merkmale der Erfindung ergeben sich aus der nachstehenden Beschreibung von in den Zeichnungen schematisch gezeigten Ausführungsbeispielen der erfindungsgemäßen Anordnung. Es zeigt:
- Fig. 1: in Schrägansicht eine erfindungsgemäße Anordnung,
- Fig. 2: eine erfindungsgemäße Anordnung von vorne gesehen,
- Fig. 3: eine erfindungsgemäße Anordnung in Seitenansicht,
- Fig. 4: eine erfindungsgemäße Anordnung in Draufsicht,
- Fig. 5: in Vorderansicht eine erfindungsgemäße Anordnung mit aufgesetztem Behälter,
- Fig. 6: Anwendungsbeispiele der erfindungsgemäßen Vorrichtung,
- Fig. 7: ein weiteres Anwendungsbeispiel der erfindungsgemäßen Vorrichtung,
- Fig. 8: eine in ein Duschpaneel integrierte, erfindungsgemäße Anordnung,
- Fig. 9: in auseinandergezogener schematischer Darstellung einen Drehantrieb der Anordnung,
- Fig. 10: eine mit einer Gartendusche kombinierte Anordnung der Erfindung,
- Fig. 11: eine Ausführungsform mit fußbetätigtem Pedal in Draufsicht,
- Fig. 12: die Ausführungsform von Fig. 11 in Seitenansicht,
- Fig. 13: eine mit einer Rundbürste zum Waschen von Rücken kombinierte Anordnung, und
- Fig. 14: die Kombination von Fig. 13 in Seitenansicht.

Bei dem in Fig. 1 gezeigten Ausführungsbeispiel einer erfindungsgemäßen Anordnung 1 ist eine Rundbürste 2 vorgesehen, die von einem, im gezeigten Ausführungsbeispiel als Gehäuse 4 ausgebildeten Träger 3 absteht und im Wesentlichen mit horizontaler Drehachse ausgerichtet ist. Die Rundbürste 2 besitzt einen im Wesentlichen zylinderförmigen Bereich 5 und ein im Wesentlichen halbkugelförmiges, freies, dem Träger gegenüberliegendes Ende 6.

An dem Träger 3 ist ein Bügel 7 vorgesehen, der mit seinen Schenkeln 8 am als Gehäuse 4 ausgebildeten Träger 3 befestigt ist. Der Bügel 7 besitzt einen im Wesentlichen halbkreisförmig gebogenen Steg 9, sodass der Bügel 7 im Wesentlichen eine Form aufweist, die der Umrissform der Rundbürste 2 entspricht.

Fig. 2 und 3 zeigen, dass der Bügel 7 so angeordnet ist, dass der in der in Fig. 1 bis 3 gezeigten Gebrauchslage der Anordnung 1 obere Bereich der Rundbürste 2 über den Bügel 7 nach oben übersteht, also den Innenraum des Bügels 7 durchgreift. Des Weiteren ist (Fig. 3) der Bügel 7 so ausgebildet und angeordnet, dass das vordere freie, im Wesentlichen halbkugelförmig ausgebildete Ende 6 der Rundbürste 2 über den Steg 9 des Bügels 7 vom Gehäuse 4 weg vorsteht.

An dem als Träger 3 dienenden Gehäuse 4 ist auf der von der Rundbürste 2 abgekehrten Seite eine Platte 10 vorgesehen, die beispielsweise eine kunststoffbeschichtete Metallplatte ist.

Die erfindungsgemäße Anordnung 1 umfasst in der in den Fig. 1 bis 4 gezeigten Ausführungsform auch einen Fußteil 11, über den die Anordnung 1 am Boden aufgestellt und, falls gewünscht, beispielsweise mit Hilfe von Schrauben, Saugnäpfen oder durch Ankleben, befestigt werden kann. Auch der Fußteil 11 kann als Metallplatte mit Kunststoffbeschichtung ausgebildet sein. Zwischen der Rundbürste 2 und dem Fußteil 11 liegt ein Freiraum 35 vor, der es erlaubt, einen Fuß zwischen Rundbürste 2 und Fußteil 11 in Stellung zu bringen (Fig. 6).

Die Rundbürste 2 wird mit Hilfe eines Drehantriebes 12 in Drehung versetzt, wie dies durch den Pfeil 13 in Fig. 2 symbolisiert ist. Der Drehantrieb 12 besitzt einen beispielsweise als Turbine ausgebildeten Motor 14, der durch Wasser, das mit einem Druck von 2 bis 5 bar beispielsweise aus einer Wasserleitung über einen Anschluss, der beispielsweise am oberen Ende des Gehäuses 4 vorgesehen sein kann, zugeführt wird, betrieben wird.

Der insbesondere als Wasserturbine ausgebildete Motor 14 des Drehantriebes 12 besitzt einen Läufer 16, der in einem Motorgehäuse 15 drehbar gelagert ist. Bei der in Fig. 9 beispielhaft gezeigten Ausführungsform des Drehantriebes 12 ist das Motorgehäuse 15 mittels einer Mutter 17, die mit einem Gewindeansatz 18 des Motorgehäuses 15 verschraubt ist, an einer Wand 34 des Gehäuses 4 montiert. Die Mutter 17 trägt einen Gewindeansatz, über den eine Leitung zum Zuführen von Wasser, das den Motor 14 antreibt, angeschlossen werden kann. In einer alternativen Ausführungsform ist das Motorgehäuse 15 mit der Wand 34 des Gehäuses 4 einteilig ausgebildet.

Die Welle 19 der Rundbürste 2 ist mit dem Läufer 16 des Motors 14 insbesondere lösbar gekuppelt, beispielsweise verschraubt, angesteckt oder über eine bajonettverschlussartige Kupplung verbunden. So kann die Rundbürste 2 getauscht, gereinigt, desinfiziert und/oder erneuert werden.

Die Welle 19 der Rundbürste 2 ist durch eine Öffnung 20, die an dem bürstenseitigen Ende des Motorgehäuses 15 vorgesehen ist, gesteckt. Dabei liegt zwischen der Welle 19 und der Öffnung 20 Spiel vor, so dass Wasser aus dem Motorgehäuse 15 zur Rundbürste 2 hin strömen kann (Pfeile 21 in Fig. 3).

Vorteilhaft ist bei der in Fig. 9 gezeigten Ausführungsform des Drehantriebes 12, dass Wasser aus dem Motorgehäuse 15 durch einen ringförmigen Spalt, der nach innen von der Außenseite der Welle 19 der Rundbürste 2 und nach außen vom Innenrand der Öffnung 20 begrenzt ist, im Wesentlichen in Richtung der Drehachse der Rundbürste 2 und im Bereich der Welle 19 der Rundbürste 2 austritt und zur Rundbürste 2 hin strömt.

Wenngleich nicht zwingend erforderlich, kann die Welle 19 der Rundbürste 2 hohl ausgebildet sein, wobei in der Welle 19 Löcher 22 vorgesehen sind. Bei dieser möglichen Ausführungsform kann Wasser, das durch die Öffnung 20 aus dem Motorgehäuse 15 austritt, in den Innenraum der Welle 19 eintreten und weiter in Richtung zum Ende 6 der Rundbürste 2 hin strömen und aus der Welle 19 treten.

Fig. 5 zeigt, dass auf das Gehäuse 4 des Trägers 3 ein Behälter 23 aufgesetzt werden kann, wozu in der oberen Endwand des Gehäuses 4 Anschlussöffnungen 24 vorgesehen sind. Der Behälter 23 kann insbesondere zwei Räume 25 und 26 aufweisen. In einem Raum 25 kann Reinigungsmittel (Flüssigseife) und im anderen Raum 26 ein Desinfektionsmittel vorgesehen sein. Die Anschlussöffnungen 24 an der oberen Wand des Gehäuses 4 kommunizieren über (nicht dargestellte) Leitungen mit dem Innenraum des hohl ausgebildeten Bügels 7, sodass dem Bügel 7 bei Bedarf Desinfektionsmittel und/oder Reinigungsmittel zugeführt werden kann. Den Räumen 25 und 26 des Behälters 23 sind Pumpen 27 zugeordnet, die über elastisch verformbare Bälge 28 betätigt werden können. Mit Hilfe der Pumpen 27 kann dem Bügel 7 Flüssigseife oder Desinfektionsmittel zugeführt werden.

Wie beispielhaft in den Fig. 11 und 12 gezeigt, kann ein Absperrorgan 30, das die Zufuhr von Wasser zu dem Drehantrieb 12 und weiter zur Rundbürste 2 regelt, vorgesehen sein. Das Absperrorgan 30, beispielsweise ein Ventil oder ein Hahn, kann, wie in Fig. 11 und 12 gezeigt, mit einem Pedal 31 betätigt werden. Das Pedal 31 ist bei der in den Fig. 11 und 12 gezeigten Ausführungsform der Anordnung 1 unterhalb der Rundbürste 2 und, wenn ein Fußteil 11 vorgesehen ist, in dem Freiraum 35 angeordnet. Wie Fig. 11 zeigt, steht das rahmenförmig ausgebildete Pedal 31 seitlich und vorne über die Rundbürste 2 über, so dass es gut zugänglich ist und die Rundbürste 2 das Betätigen des Pedals 31 nicht behindert. Das Pedal 31 ist an dem Träger 3 um eine in Gebrauchslage der Anordnung 1 horizontale Achse schwenkbar. Durch Schwenken des Pedals 31 nach unten wird das Absperrorgan 30 geöffnet und durch Schwenken des Pedals 31 nach oben wieder geschlossen. Bevorzugt rastet das Pedal 31 in seinen Endstellungen (Absperrorgan 30 offen bzw. geschlossen) ein, so dass es entweder in der Stellung "offenes Absperrorgan 30" oder "geschlossenes Absperrorgan 30" gehalten wird. Die Lage des Pedals 31 "geschlossenes Absperrorgan 30" ist in Fig. 12 mit durchgehenden Linien und die Lage des Pedals 31 "offenes Absperrorgan 30" ist in Fig. 12 strichliert eingezeichnet.

Alternativ kann das Pedal 31 unter der Wirkung einer das Pedal 31 in seine Stellung "geschlossenes Absperrorgan 30" belastenden Feder stehen.

Die erfindungsgemäße Anordnung kann, insbesondere wenn sie mit einem Duschpaneel kombiniert ist (Fig. 9 und 10), einen Haltebügel aufweisen. Dieser erlaubt es einer Person, die die Anordnung benützt, sich anzuhalten.

In einer Weiterbildung kann der Haltebügel ähnlich wie das Pedal 31 zum Betätigen eines Absperrorgans, ähnlich dem Absperrorgan 30, eingerichtet sein. So kann durch Schwenken des Haltebügels das Zuführen von Wasser zu dem Drehantrieb 12 und weiter zu der Rundbürste 2 geregelt werden.

In Fig. 6 ist gezeigt, wie die erfindungsgemäße Anordnung 1 zum Reinigen der Fußsohle und zum Reinigen von Zehen verwendet werden kann.

Fig. 7 zeigt, wie der Rist eines Fußes gereinigt werden kann.

Es ist ersichtlich, dass die erfindungsgemäße Anordnung 1 das Waschen von Füßen auch für Personen mit körperlichen Behinderungen oder für Personen, die aus Altersgründen ihre Füße nicht mehr oder nicht ohne Weiteres erreichen können, auch ohne Hilfe dritter Personen erlaubt.

Dabei ist von Vorteil, dass mit der erfindungsgemäßen Anordnung 1 Wasser sparsam verwendet werden kann. Auch Kinder können die erfindungsgemäße Anordnung 1 ohne Weiters verwenden, wenn sie rasch ihre Füße waschen wollen.

In Ausführungsformen umfasst die erfindungsgemäße Anordnung 1 die rotierende, horizontale Rundbürste 2 (Walzenbürste) mit abgerundetem, freiem Ende 6 (Kopfteil), wobei die Rundbürste 2 von vorne, von der Seite her und von oben her wie auch von unten her zugänglich ist. So ist es möglich, Füße von der Ferse bis zu den Zehen und auch die Sohle und den Rist ohne Weiteres zu reinigen.

Der im Rahmen der Erfindung bevorzugte Drehantrieb 12 der Rundbürste 2 mit Hilfe eines Motors 14 nach Art einer Turbine, die durch strömendes Wasser angetrieben wird, ergibt die Wirkung einer "Rutschkupplung", die ein Beschädigen des Drehantriebes 12 verhindert, wenn die Rundbürste 2 aus irgendeinem Grund unerwünscht und unabsichtlich angehalten wird. Diese Rutschkupplung verhindert auch, dass Füße oder Zehen eingeklemmt und verletzt werden können.

Der bei der erfindungsgemäßen Anordnung 1 vorgesehene Bügel 7 wirkt als Sicherheitsbügel, der ein Beschädigen der Rundbürste 2 und deren Welle 19 verhindert.

In einer Ausführungsform ist die Rundbürste 2, beispielsweise vom Läufer 16 des Motors 14 abschraubbar, abnehmbar und austauschbar, sodass verschiedene Bürstenhärten verwendet werden können oder die Rundbürste 2 gereinigt, desinfiziert und/oder erneuert werden kann. Das Reinigen und Desinfizieren der Rundbürste 2 ist insbesondere wichtig, wenn die erfindungsgemäße Vorrichtung in Hotels oder anderen öffentlich zugänglichen Plätzen (Bäder, Saunen usw.) verwendet wird.

Wenn bei der erfindungsgemäßen Anordnung ein aufsteckbarer Behälter 23, der mit Desinfektionsmittel und Flüssigseife gefüllt werden kann, vorgesehen ist, ergibt sich eine zusätzliche Verbesserung des Reinigens und der anschließenden Desinfektion von Füßen. Beispielsweise kann so vorgegangen werden, dass zunächst die Füße gewaschen werden und dann nach dem Abdrehen des Wassers Desinfektionsmittel auf die Rundbürste 2 - und damit auch auf den gereinigten Fuß - gespritzt wird.

Die erfindungsgemäße Anordnung 1 kann ohne weiters an beliebige Duscharmaturen oder Duschtassen angebaut oder integriert werden. So erlaubt es die erfindungsgemäße Anordnung auch, dass sie in ein Duschpaneel 40 (Fig. 8) integriert wird.

Die erfindungsgemäße Anordnung 1 kann, wie beispielhaft in Fig. 10 gezeigt, mit einer Gartendusche 32, der Wasser durch einen Gartenschlauch zugeführt werden kann, kombiniert sein.

In dem Fußteil 11 des Trägers 3 sind beispielsweise Löcher 33 (Befestigungsösen) vorgesehen. Die Löcher 33 sind bevorzugt in Eckbereichen eines etwa viereckigen Fußteils 11 vorgesehen. Dies erlaubt es, die Anordnung 1 mit Hilfe von Schrauben (Senkkopfschrauben) an beliebigem Untergrund (Boden) zu befestigen. Wenn die mit einer Gartendusche 32 kombinierte Anordnung 1 aufgestellt wird, kann sie mit Hilfe von Schraubheringen am Boden, z.B. in einer Wiese, befestigt werden.

Die erfindungsgemäße Anordnung 1 kann auch nachträglich in eine Dusche eingebaut werden. Dabei kann vorgesehen sein, dass die erfindungsgemäße Anordnung 1 über ein mit der Hand betätigbares Mehr-Wege-Ventil, wie ein Drei-Wege-Ventil, an der Duscharmatur mit Hilfe eines flexiblen Schlauches angeschlossen wird. Zusätzlich kann vorgesehen sein, dass die erfindungsgemäße Anordnung 1 mit einem oder mehreren Saugnäpfen auf dem Fliesenboden oder an der Wand der Dusche befestigt wird. So ist ein Befestigen ohne Bohren und Stemmen möglich.

Alternativ kann die erfindungsgemäße Anordnung 1 als Unterputzgerät vor der Fliesenverlegung eingebaut werden, wobei es bevorzugt ist, wenn die sichtbaren Teile der Anordnung 1 farblich passend gestaltet sind.

Die erfindungsgemäße Anordnung 1 kann auch freistehend außerhalb einer Dusche aufgestellt werden, wenn ein entsprechender Wasseranschluss und Ablauf vorgesehen sind, sodass die erfindungsgemäße Anordnung auch für Rollstuhlfahrer geeignet ist.

Die erfindungsgemäße Anordnung 1 kann mit einer um eine im Wesentlichen lotrechte Achse drehangetriebenen Rundbürste zum Waschen von schlecht zugänglichen Körperteilen, wie Rücken oder Gesäß, kombiniert sein. Diese Kombination ist beispielhaft in den Fig. 13 und 14 gezeigt. An einem Duschpaneel ist unten die erfindungsgemäße Anordnung 1 mit Rundbürste 2, Bügel 7 und Pedal 31 angeordnet. Oberhalb der Anordnung 1 ist eine Rundbürste 50 höhenverstellbar montiert. Die Rundbürste 50 wird beispielsweise von einem Drehantrieb 51 in Drehung um ihre lotrechte Achse versetzt. Der Drehantrieb 51 kann so wie der Drehantrieb 12 der Anordnung 1 ausgebildet sein. In dem in Fig. 13 und 14 gezeigten Beispiel ist der Drehantrieb 51 für die Rundbürste 50 mit einem oberen Schenkel 52 und ein Lager 53 der Rundbürste 50 mit einem unteren Schenkel 54 eines an dem Duschpaneel höhenverstellbar angeordneten Verbindungsbügels 55 verbunden.

Zusammenfassend kann ein Ausführungsbeispiel der Erfindung wie folgt beschrieben werden:
Eine Anordnung 1 zum Reinigen von Füßen besitzt eine drehangetriebene Rundbürste 2. Der mit Wasser betriebene Drehantrieb 12 ist an einem als Gehäuse 4 ausgebildeten Träger 3 angeordnet. Wasser tritt im Bereich der Welle der Rundbürste 2 aus dem Drehantrieb 12 zu der Rundbürste 2 hin aus. An dem Gehäuse 4 ist ein U-förmiger Bügel 7 befestigt, der oberhalb der Rundbürste 2 so angeordnet ist, dass der obere Bereich der Rundbürste 2 durch den Bügel 7 ragt. Die Zufuhr von Wasser zu dem Drehantrieb 12 wird durch ein Absperrorgan 3, das mit Hilfe eines Pedals 31 betätigt wird, geregelt. Das Pedal 31 ist zwischen einem Fußteil 11 des Gehäuses 4 und der Rundbürste 2 angeordnet.

## Patentansprüche

1. Anordnung (1) mit einer Rundbürste (2), die eine Welle (19) aufweist, mit einem Drehantrieb (12) für die Rundbürste (2), wobei der Drehantrieb (12) einen vorzugsweise durch strömendes Wasser angetriebenen Motor (14) aufweist, wobei die Rundbürste (2) mit ihrem Drehantrieb (12) an einem Träger (3) angeordnet ist, wobei die Welle (19) der Rundbürste (2) in Gebrauchslage im Wesentlichen horizontal ausgerichtet ist, **dadurch gekennzeichnet, dass** an dem Träger (3) ein Bügel (7) vorgesehen ist, dass der Bügel (7) im Bereich der Rundbürste (2) in einem Bereich, der in Gebrauchslage der Anordnung oberhalb der Drehachse der Rundbürste (2) liegt, vorgesehen ist, dass der Bügel (7) eine Breite aufweist, die im Wesentlichen gleich groß ist wie der Durchmesser der Rundbürste (2), dass der Bügel (7) in Gebrauchslage im Wesentlichen horizontal ausgerichtet ist und dass der obere Teil der Rundbürste (2) über den Bügel (7) nach oben vorsteht.

2. Anordnung nach Anspruch 1, **dadurch gekennzeichnet, dass** der Bügel (7) ein im Wesentlichen U-förmiger Bügel ist, der über seine Schenkel (8) an dem Träger (3) befestigt ist.

3. Anordnung nachAnspruch 1 oder 2, **dadurch gekennzeichnet, dass** das freie, dem Drehantrieb (12) gegenüberliegende Ende (6) der Rundbürste (2) über den Steg (9) des Bügels (7) vorsteht.

4. Anordnung nach einem der Ansprüche 1 bis 3, **dadurch gekennzeichnet, dass** der Träger (3) als Gehäuse (4) ausgebildet ist und dass dem Gehäuse (4) ein Behälter (23) mit wenigstens einem Raum (25, 26) für Flüssigseife und/oder Desinfektionsmittel zugeordnet ist.

5. Anordnung nach Anspruch 4, **dadurch gekennzeichnet, dass** an dem Gehäuse (4) ein Anschluss für Wasser vorgesehen ist, dass der Motor (14) des Drehantriebes (12) eine durch strömendes Wasser angetriebene Turbine ist und dass eine Leitung vorgesehen ist, die von dem Anschluss zu dem Motor (14) des Drehantriebes (12) führt.

6. Anordnung nach Anspruch 4 oder 5, **dadurch gekennzeichnet, dass** der Bügel (7) hohl ist, dass der Innenraum des Bügels (7) mit dem Behälter (23) kommuniziert und dass in dem Bügel (7) Austrittsöffnungen, die an der in Gebrauchslage unteren Seite des Bügels (7) vorgesehen sind, vorgesehen sind.

7. Anordnung nach einem der Ansprüche 1 bis 6, **dadurch gekennzeichnet, dass** der Träger (3), insbesondere das Gehäuse (4), mit einer Platte (10), die auf der der Rundbürste (2) gegenüberliegenden Seite des Trägers (3) vorgesehen ist, verbunden ist.

8. Anordnung nach Anspruch 7, **dadurch gekennzeichnet, dass** der Bügel (7) an der Platte (10) befestigt ist.

9. Anordnung nach einem der Ansprüche 1 bis 8 , **dadurch gekennzeichnet, dass** der Motor (14) ein Motorgehäuse (15) und einen in dem Motorgehäuse (15) drehbar gelagerten Läufer (16) aufweist und dass in der Wand des Motorgehäuses (15) wenigstens eine Öffnung vorgesehen ist, durch die Wasser vom Motor (14) zur Rundbürste (2) hin austritt.

10. Anordnung nach einem der Ansprüche 1 bis 9, **dadurch gekennzeichnet, dass** die Rundbürste (2) einen im Wesentlichen zylinderförmigen Bereich (5) aufweist.

11. Anordnung nach einem der Ansprüche 1 bis 10, **dadurch gekennzeichnet, dass** das freie Ende (6) der Rundbürste (2) im Wesentlichen halbkugelförmig ausgebildet ist.

12. Anordnung nach einem der Ansprüche 1 bis 11, **dadurch gekennzeichnet, dass** an dem Träger (3) auf dessen von der Rundbürste (2) angewandten Seite wenigstens ein Saugnapf vorgesehen ist.

13. Anordnung nach einem der Ansprüche 1 bis 12, **dadurch gekennzeichnet, dass** die Rundbürste (2) mit dem Drehantrieb (12) lösbar verbunden ist.

## Claims

1. Arrangement (1) having a round brush (2), which comprises a shaft (19), having a rotational drive (12) for the round brush (2), wherein the rotational drive (12) comprises a motor (14) preferably driven by flowing water, wherein the round brush (2) is arranged with its rotational drive (12) on a carrier (3), wherein the shaft (19) of the round brush (2) is aligned essentially horizontally in the usage position, **characterized in that** a bow (7) is provided on the carrier (3), the bow (7) is provided in the area of the round brush (2) in an area which lies above the axis of rotation of the round brush (2) in the usage position of the arrangement, the bow (7) has a width which is essentially equal to the diameter of the round brush (2), the bow (7) is aligned essentially horizontally in the usage position, and the upper part of the round brush (2) protrudes upward above the bow (7).

2. Arrangement as claimed in claim 1, **characterized in that** the bow (7) is an essentially U-shaped bow, which is fastened via its legs (8) on the carrier (3).

3. Arrangement as claimed in claim 1 or 2, **characterized in that** the free end (6) of the round brush (2) opposite to the rotational drive (12) protrudes above the web (9) of the bow (7).

4. Arrangement as claimed in any one of claims 1 to 3, **characterized in that** the carrier (3) is designed as a housing (4) and a container (23) having at least one chamber (25, 26) for liquid soap and/or disinfectant is assigned to the housing (4).

5. Arrangement as claimed in claim 4, **characterized in that** a fitting for water is provided on the housing (4), the motor (14) of the rotational drive (12) is a turbine driven by flowing water, and a line is provided which leads from the fitting to the motor (14) of the rotational drive (12).

6. Arrangement as claimed in claim 4 or 5, **characterized in that** the bow (7) is hollow, the interior of the bow (7) communicates with the container (23), and outlet openings, which are provided on the side of the bow (7) that is on the bottom in the usage position, are provided in the bow (7).

7. Arrangement as claimed in any one of claims 1 to 6, **characterized in that** the carrier (3), in particular the housing (4), is connected to a plate (10), which is provided on the side of the carrier (3) opposite to the round brush (2).

8. Arrangement as claimed in claim 7, **characterized in that** the bow (7) is fastened on the plate (10).

9. Arrangement as claimed in any one of claims 1 to 8, **characterized in that** the motor (14) comprises a motor housing (15) and a rotor (16) mounted so it is rotatable in the motor housing (15), and at least one opening is provided in the wall of the motor housing (15), through which the water emerges from the motor (14) toward the round brush (2).

10. Arrangement as claimed in any one of claims 1 to 9, **characterized in that** the round brush (2) comprises an essentially cylindrical area (5).

11. Arrangement as claimed in any one of claims 1 to 10, **characterized in that** the free end (6) of the round brush (2) is formed essentially hemispherical.

12. Arrangement as claimed in any one of claims 1 to 11, **characterized in that** at least one suction cup is provided on the carrier (3) on its side facing away from the round brush (2).

13. Arrangement as claimed in any one of claims 1 to 12, **characterized in that** the round brush (2) is detachably connected to the rotational drive (12).

## Revendications

1. Dispositif (1) comprenant une brosse ronde (2) qui comporte un axe (19), avec un entraînement rotatif (12) pour la brosse ronde (2), lequel entraînement rotatif (12) comporte un moteur (14) entraîné de préférence par un écoulement d'eau, dans lequel la brosse ronde (2) est disposée avec son entraînement rotatif (12) sur un support (3), dans lequel l'axe (19) de la brosse ronde (2) est orienté sensiblement à l'horizontale dans la position d'utilisation, **caractérisé en ce qu'**un étrier (7) est prévu sur le support (3), **en ce que** l'étrier (7) est prévu au niveau de la brosse ronde (2) dans une zone qui se situe au-dessus de l'axe de rotation de la brosse ronde (2) dans la position d'utilisation du dispositif, **en ce que** l'étrier (7) présente une largeur sensiblement égale au diamètre de la brosse ronde (2), **en ce que** l'étrier (7) est orienté sensiblement à l'horizontale dans la position d'utilisation et **en ce que** la partie supérieure de la brosse ronde (2) dépasse de l'étrier (7) vers le haut.

2. Dispositif selon la revendication 1, **caractérisé en ce que** l'étrier (7) est un étrier sensiblement en forme de U, qui est fixé par ses bras (8) au support (3).

3. Dispositif selon la revendication 1 ou 2, **caractérisé en ce que** l'extrémité libre (6) de la brosse ronde (2) opposée à l'entraînement rotatif (12) dépasse de la barrette (9) de l'étrier (7).

4. Dispositif selon l'une des revendications 1 à 3, **caractérisé en ce que** le support (3) est conformé comme un boîtier (4) et **en ce que** le boîtier (4) est associé à un réservoir (23) comportant au moins un espace (25, 26) pour du savon liquide et/ou du désinfectant.

5. Dispositif selon la revendication 4, **caractérisé en ce qu'**un raccord pour de l'eau est prévu sur le boîtier (4), **en ce que** le moteur (14) de l'entraînement rotatif (12) est une turbine entraînée par un écoulement d'eau et **en ce qu'**est prévue une conduite qui va du raccord au moteur (14) de l'entraînement rotatif (12).

6. Dispositif selon la revendication 4 ou 5, **caractérisé en ce que** l'étrier (7) est creux, **en ce que** l'intérieur de l'étrier (7) communique avec le réservoir (23) et **en ce que** sont prévues dans l'étrier (7) des ouvertures de sortie qui sont prévues sur la face de l'étrier (7) située dessous dans la position d'utilisation.

7. Dispositif selon l'une des revendications 1 à 6, **caractérisé en ce que** le support (3), en particulier le boîtier (4), est relié à une plaque (10) qui est prévue sur la face du support (3) opposée à la brosse ronde (2).

8. Dispositif selon la revendication 7, **caractérisé en ce que** l'étrier (7) est fixé sur la plaque (10).

9. Dispositif selon l'une des revendications 1 à 8 , **caractérisé en ce que** le moteur (14) comporte un carter de moteur (15) et un rotor (16) supporté avec possibilité de rotation dans la carter de moteur (15) et **en ce qu'**est prévue dans la paroi du carter de moteur (15) au moins une ouverture à travers laquelle de l'eau sort du moteur (14) vers la brosse ronde (2).

10. Dispositif selon l'une des revendications 1 à 9, **caractérisé en ce que** la brosse ronde (2) présente une zone (5) sensiblement cylindrique.

11. Dispositif selon l'une des revendications 1 à 10, **caractérisé en ce que** l'extrémité libre (6) de la brosse ronde (2) a une forme sensiblement hémisphérique.

12. Dispositif selon l'une des revendications 1 à 11, **caractérisé en ce qu'**au moins une ventouse est prévue sur le support (3) sur sa face tournée vers la brosse ronde (2).

13. Dispositif selon l'une des revendications 1 à 12, **caractérisé en ce que** la brosse ronde (2) est reliée à l'entraînement rotatif (12) d'une façon pouvant être défaite.
